# EUROPÄISCHE PATENTSCHRIFT

(11) **EP 1 344 208 B1**
(45) Veröffentlichungstag und Bekanntmachung des Hinweises auf die Patenterteilung: **15.09.2004**
(21) Anmeldenummer: 01271620.5
(22) Anmeldetag: 15.11.2001
(51) Int. Cl.: G09F 9/313, H01J 65/04

(54) **BILDANZEIGEEINRICHTUNG AUS EINER VIELZAHL STILLER GASENTLADUNGSLAMPEN**
IMAGE DISPLAY DEVICE CONSISTING OF A PLURALITY OF SILENT GAS DISCHARGE LAMPS
DISPOSITIF D'AFFICHAGE D'IMAGES COMPOSE DE PLUSIEURS LAMPES A DECHARGE SILENCIEUSE

(30) Priorität: 20.12.2000 DE 10063931
(43) Veröffentlichungstag der Anmeldung: 17.09.2003
(73) Patentinhaber: Patent-Treuhand-Gesellschaft für elektrische Glühlampen mbH, 81543 München (DE)
(72) Erfinder: CUSTODIS, Udo, 80686 München (DE); SEIBOLD, Michael, 81249 München (DE)
(86) Internationale Anmeldenummer: PCT/DE2001/004282
(87) Internationale Veröffentlichungsnummer: WO 2002/050807

(56) Entgegenhaltungen:
- EP-A- 0 604 902
- EP-A- 0 926 705
- WO-A-00/19485
- DE-A- 19 845 228
- US-A- 4 907 862
- US-A- 5 461 397
- US-A- 5 479 071

## Beschreibung

Diese Erfindung bezieht sich auf eine aus stillen Gasentladungslampen aufgebaute Bildanzeigeeinrichtung. Stille Gasentladungslampen sind an sich bekannt und weisen definitionsgemäß zwischen zumindest der oder den Anode(n) und dem Entladungsmedium eine dielektrische Schicht auf, im bipolaren Fall sind jedoch sämtliche Elektroden dielektrisch behindert.

Stille Entladungslampen als solche sind bekannt. Sie sind für verschiedene Anwendungen von Interesse, insbesondere auch zur Hinterleuchtung von Displays in Flachbildschirmen und dergleichen. Für diesen Anwendungsbereich ist die Bauform als sogenannter Flachstrahler bekannt, bei dem die Lampe im wesentlichen aus zwei planparallelen Platten besteht, die über einen Rahmen verbunden sein können und zwischen sich das Entladungsmedium einschließen. Eine der beiden Platten dient dabei als Lichlabstrahlungsfläche des Flachstrahlers.

Vorzugsweise werden diese stillen Gasentladungslampen mit einem gepulsten Betriebsverfahren betrieben, mit dem sich eine besonders hohe Effizienz der Erzeugung von Licht (UV-Licht oder vorzugsweise sichtbares Licht bei Verwendung von Leuchtstoffen) erzielen läßt. Auch der Einzelheiten dieses Betriebsverfahrens sind Stand der Technik und dem Fachmann vertraut; so daß hier nicht im einzelnen darauf eingegangen wird.

Es ist ferner bekannt, in einer stillen Gasentladungslampe eine in mehrere Gruppen aufgeteilte Elektrodenanordnung zu verwenden, wobei die Gruppen getrennt voneinander betrieben werden können. Hierdurch ist es beispielsweise möglich, verschiedene Bereiche einer Instrumentenanordnung unabhängig voneinander zu beleuchten und diese Beleuchtung für die verschiedenen Bereiche ein- und ausschalten zu können, wobei insgesamt nur eine Lampe Verwendung findet. Hierbei können die verschiedenen Bereiche der Instrumentenbeleuchtung auch unterschiedlich gefärbt sein, also Leuchtstoffe oder Leuchtstoffmischungen verschiedener Farben Verwendung finden. Es wird verwiesen auf die EP0926705A und US5514934A.

Der vorliegenden Erfindung liegt das technische Problem zugrunde, eine neue Anwendungsmöglichkeit für stille Gasentladungslampen anzugeben.

Dazu bezieht sich die Erfindung auf eine Bildanzeigeeinrichtung aus einer Vielrahl Gasentladungslampen mit jeweils einem mit einer Gasfüllung gefüllten Entladungsgefäß, zumindest zwei Elektroden, einer dielektrischen Schicht zwischen zumindest einer der Elektroden und der Gasfüllung und einer Leuchtstoffschicht, wobei die Gasentladungslampen planar nebeneinander zu einer Fläche angeordnet sind, die

Bildanzeige farbig ist und die Gasentladungslampen verschiedene Farben abstrahlen können.

Bevorzugte Ausführungsformen sind in den abhängigen Ansprüchen angegeben.

Die Grundidee der Erfindung besteht darin, die einzelne stille Entladungslampe nicht als Hinterleuchtungslampe für ein Display einzusetzen, wie dies konventionellerweise geschieht, sondern aus der Entladungslampe selbst ein Element der eigentlichen Bildanzeige zu machen. Dazu soll eine Bildanzeigeeinrichtung, also ein Display, aus einer Vielzahl planar nebeneinander angeordneten stillen Gasentladungslampen aufgebaut sein und durch einen farbigen Betrieb der stillen Entladungslampen nicht nur eine monochrome Bildinformation, sondern ein aus zumindest zwei, vorzugsweise drei Primärfarben aufgebautes Farbbild angezeigt werden können. Dabei ist es zum einen denkbar, daß die einzelnen Entladungslampen jeweils monochrome Pixel bilden und durch einen Satz nebeneinanderliegender verschiedenfarbiger Pixel insgesamt eine mehrfarbige Bildanzeige ermöglicht wird.

Bevorzug ist jedoch der Fall, daß die einzelne Gasentladungslampe bereits das Farbspektrum des Displays darstellen kann und somit als Vollfarbpixel (mit zwei oder drei Primärfarben) fungiert. Dann ist die Ortsauflösung der Anzeige im Bereich der Abmessungen der einzelnen Entladungslampe oder besser. Es ist nämlich zudem möglich, daß die einzelne Entladungslampe nicht nur einen, sondern eine Mehrzahl Vollfarbpixel bildet, indem sie in sich räumlich unterteilt ist und in verschiedenen nebeneinanderliegenden Teilflächen jeweils Vollfarbpixel enthält. Dies ist eine Frage der getrennten Betreibbarkeit von Teilbereichen der Entladungslampe und kann bei kostengünstiger Herstellung großformatiger stiller Entladungslampen günstiger sein als eine entsprechend größere Zahl von Lampen kleinerer Formate.

Im Bezug auf die einzelne Entladungslampe wird zunächst verwiesen auf eine zeitgleiche Parallelanmeldung WO 02/50873 A der selben Anmelderin mit dem Titel "Stille Entladungslampe mit steuerbarer Farbe", deren Offenbarungsgehalt hiermit in Bezug genommen ist. Kurz zusammengefaßt wird darin dargestellt, wie durch Unterteilung des Elektrodensatzes in der Entladungslampe getrennt betreibbare Elektrodengruppen entstehen können, die jeweils verschiedenfarbigen Leuchtstofftcilflächen zugeordnet sind. Daher kann durch selektiven oder abgestuft gleichzeitigen Betrieb der verschiedenen Elektrodengruppen ein Farbspektrum der Leuchtstoffarben der Leuchtstoffteilflächen und der daraus erzeugbaren Mischfarben abgestrahlt werden. Dabei sollen die Leuchtstoffteilflächen so verschachtelt sein, daß sich insgesamt mit jeder Leuchtstoffteilfläche eine weitgehend homogene Lichtabstrahlung ergibt, also eine Ausleuchtung im wesentlichen der gesamten Lichtabstrahlungsfläche des jeweiligen Pixels. Dieses Pixel kann jedoch einem Teilbereich der Gesamtlichtabstrahlungsfläche der Lampe entsprechen, wobei dann die entsprechenden Leuchtstoffteilflächen und Elektrodengruppen nur innerhalb dieses Teilbereichs verschachtelt sein müssen.

Die in diesem Fall zwei oder mehreren Pixel innerhalb derselben Lampe müssen natürlich unabhängig voneinander betreibbar sein, um insgesamt als getrennte Pixel zu fungieren, so daß sich dann zum einen durch die Primärfarbzuordnung und zum zweiten durch die Pixelmehrzahl eine komplexe Gruppenstruktur innerhalb der Lampe ergeben kann. Zudem kann es, wie in der in Bezug genommenen parallelen Anmeldung näher ausgeführt, durch den notwendigen Dimmbetrieb der einzelnen Gruppen zur Erzeugung kontinuierlicher Mischfarben sinnvoll sein, innerhalb jeder einzelnen Gruppe Elektrodenuntergruppen mit verschiedenen Entladungsabständen vorzusehen, um mit besonders kleinen Leistungen arbeiten zu können.

Insgesamt ist es damit also möglich, mit einzelnen Gasentladungslampen durch einen zeitlich veränderlichen Vielfarbbetrieb (einer Lampe oder eines Satzes benachbarter Lampen) eine farbige Anzeige aufzubauen. Bei einer weiteren Variante der Erfindung kann die Mehrfarberzeugung innerhalb eines einzelnen Pixels auch gemäß einem Prinzip erfolgen, das bereits in einer früheren Patentanmeldung DE 19927791A im Hinblick auf die Hinterleuchtung eines LCD-Displays dargestellt wurde. Demgemäß kann die Gasentladungslampe zeitlich sequentiell mit aufeinanderfolgenden Farben betrieben werden, wobei die Frequenz der Farberzeugung so hoch ist, daß das menschliche Auge tatsächlich eine entsprechende Mischfarbe wahrnimmt. Dazu können wiederum, wie in der in Bezug genommenen Anmeldung näher erläutert, innerhalb einer Gasentladungslampe mehrere Elektrodengruppen vorgesehen sein, die sequentiell betrieben werden, oder eine Mehrzahl jeweils den einzelnen Farben zugeordnete und insgesamt sequentiell zu betreibende Entladungslampen vorgesehen sein.

Bei der vorstehenden Anwendung im Rahmen einer großen Bildanzeigeeinrichtung mit einer Vielzahl solcher Entladungslampen könnte dabei auf das in der zitierten Anmeldung beschriebene vorgeschaltete LCD-Display verzichtet werden, weil durch den sequentiellen Betrieb im Grunde nur die Farbigkeit eines Bildpixels erzeugt werden soll. Dies kann allein durch die Steuerung der Leistung der einzelnen Primärfarben geschehen, ohne daß durch ein LCD-Display oder ein anderes Helligkeitsfilter zusätzlich eingegriffen werden müßte. Natürlich ist es aber auch möglich, mit einem solchen Display zu arbeiten, wodurch die Ortsauflösung stark erhöht werden kann, der Kostenaufwand jedoch beträchtlich steigt. Dabei bestünde die erfindungsgemäße Bildanzeigeeinrichtung also aus einer Parallelschaltung einzelner LCD-Anzeigen gemäß der in Bezug genommenen DE 1992779A.

Im folgenden wird die Erfindung anhand von Ausführungsbeispielen näher erläutert, die in den Figuren dargestellt sind. In der vorstehenden wie in der nachfolgenden Beschreibung sind die offenbarten Merkmale sowohl im Hinblick auf die Vorrichtungskategorie als auch im Hinblick auf die Verfahrenskategorie zu verstehen.
Fig. 1 zeigt schematisch den Aufbau einer Lichtabstrahlungsfläche einer stillen Gasentladungslampe mit zwei, jeweils Primärfarben entsprechenden Leuchtstoffteilflächen;
Fig. 2 illustriert schematisch eine geeignete Elektrodenstruktur dazu;
Fig. 3 illustriert den Aufbau einer Variante zu Fig. 1, nämlich die Verschachtelung von drei, jeweils Primärfarben entsprechenden Leuchtstoffteilflächen;
Fig. 4 illustriert schematisch eine aus stillen Gasentladungslampen gemäß den Fig. 1 - 3 aufzubauende erfindungsgemäße Bildanzeigeeinrichtung.

Fig. 1 zeigt schematisch den Flächenaufbau einer Lichtabstrahlungsfläche 1 einer stillen Gasentladungslampe. Die Lichtabstrahlungsfläche 1 entspricht dabei im wesentlichen der lichtdurchlässigen Deckenplatte eines mit Ausnahme der im folgenden erläuterten Einzelheiten konventionellen stillen Flachstrahlers. Man erkennt, daß die Lichtabstrahlungsfläche 1 in Schachbrettmusterform aufgeteilt ist in zwei Leuchtstoffteilflächen 2 und 3. Die Leuchtstoffteilflächen 2 und 3 verstehen sich dabei als Summe der jeweiligen hellen und dunklen Quadrate, jede Leuchtstoffteilfläche 2 und 3 bildet also die Hälfte der Lichtabstrahlungfläche und ist bei alleiniger Anregung bereits in der Lage, die Lichtabstrahlungsfläche 1 im wesentlichen vollständig auszuleuchten. Durch die relativ feine schachbrettmusterartige Verschachtelung zwischen den Leuchtstoffteilflächen 2 und 3 ist dabei in einem gewissen Beobachtungsabstand mit dem Auge nicht mehr aufzulösen, welche der Leuchtstoffteilflächen 2 oder 3 zur Lichtemission angeregt wird. Das gilt natürlich nicht für die unterschiedlichen Farben, die durch die Leuchtstoffe bzw. Leuchtstoffmischungen der Leuchtstoffteilflächen 2 und 3 gegeben sind. Bei diesem Beispiel soll die Leuchtstoffteilfläche 2 einen blauen Farbton und die Leuchtstoffteilfläche einen gelben Farbton abstrahlen. Damit sind also neben den Farbtönen Gelb und Blau auch Farbtöne in einem kontinuierlichen Grünspektrum darzustellen, das sich durch Mischung der beiden Primärfarben ergibt.

Die Homogenität kann weiter verstärkt werden, indem zusätzlich ein zur Homogenisierung der Leuchtdichteverteilung bei Bildschirmhinterleuchtungen an sich bekanntes Diffusorelement vor die Entladungslampe geschaltet wird, beispielsweise eine Prismenfolie oder eine Mattscheibe.

Fig. 2 zeigt ein Beispiel für eine zu Fig. 1 passende Elektrodenstruktur. Die beiden mittleren horizontalen Striche 4 entsprechen dabei zwei Anoden, die gewissermaßen um diese Anoden 4 rechteckig mäandrierenden Elektrodenstreifen 5 und 6 sind voneinander getrennt betreibbare Kathoden mit jeweiligen Vorsprüngen 7 zur Lokalisierung von Einzelentladungsstrukturen 8. Die Kathode 5 ist gestrichelt aufgeführt, um sie von der Kathode 6 unterscheidbar zu machen, tatsächlich ist sie natürlich eine durchgehende Bahn.

Durch die getrennte Betreibbarkeit der Kathoden 5 und 6 ergeben sich zwei Elektrodengruppen 4, 5 und 4, 6 (mit gemeinsamen Anoden), denen die jeweils als Dreiecke schematisch eingezeichneten Entladungsstrukturen zugeordnet sind. In der Abbildung wird also von einem gleichzeitigen Betrieb beider Elektrodengruppen ausgegangen.

Es versteht sich von selbst, daß die Elektrodenstreifen 4, 5, 6 an den Kreuzungspunkten und in den Bereichen, in denen sie relativ eng benachbart laufen, gegeneinander isoliert sein müssen. Dazu kann insbesondere in den benachbarten Bereichen ein entsprechender Sicherheitsabstand zwischen den Kathodenstreifen 5 und 6 vorgesehen sein, der in Fig. 2 zeichnerisch nicht dargestellt ist.

Es versteht sich von selbst, daß die zwischen den Kathoden 5 und 6 und den Anoden 4 jeweils eingeschlossenen Quadrate, in denen die einzelnen Entladungsstrukturen 8 liegen, in der Lampe direkt unter den Einzelquadraten der Leuchtstoffteilflächen 2 und 3 angeordnet sind. Dadurch sind die Elektrodengruppen 4, 5 und 4, 6 jeweils einer der beiden Leuchtstoffteilflächen 2 und 3 zugeordnet. Je nach Ausdehnung der einzelnen Quadrate und abhängig vom Abstand zwischen den Entladungsstrukturen 8 und den Leuchtstoffteilflächen (im Sinn der Figuren senkrecht auf der Zeichenebene) kommt es im Betrieb einer der beiden Elektrodengruppen 4, 5 und 4, 6 natürlich auch zu einer gewissen Anregung der ihr nicht eigentlich zugeordneten anderen Leuchtstoffteilfläche. Dies beeinträchtigt die Reinheit der Primärfarben bei Betrieb nur einer der beiden Elektrodengruppen 4, 5 und 4, 6 geringfügig, ändert jedoch an dem Grundprinzip der Darstellbarkeit aller Mischfarben zwischen den darstellbaren Primärfarben nichts im Grundsatz.

Fig. 3 zeigt eine Variante zu dem Muster aus Fig. 1, die für drei Primärfarben ausgelegt ist. Die Leuchtstoffieilflächen sind mit 9, 10 und 11 bezeichnet und entsprechen bei dieser Variante den Primärfarben Blau bei 9, Grün bei 10 und Rot bei 11. Damit ist eine entsprechend aufgebaute Gasentladungslampe im Prinzip in der Lage, ein volles Farbspektrum anzuzeigen. Im übrigen gelten die Ausführungen zu Fig. 1. Die für die Variante in Fig. 3 notwendige Elektrodenstruktur ist naturgemäß etwas komplexer als die in Fig. 2 dargestellte und wird hier nicht im einzelnen erläutert, weil sich daraus nichts grundsätzlich Neues ergibt.

Fig. 4 zeigt schematisch eine großformatige Bildanzeigeeinrichtung 12 mit einem Gestell 13, das eine großformatige rechteckige Flachbildschirmwand 14 aufgerichtet und über den Erdboden erhoben trägt. Eine solche Bildanzeigeeinrichtung 12 könnte beispielsweise in einem großen Sportstadion als Informationsfläche Verwendung finden oder auch als Werbetafel beispielsweise an Hauswänden montiert sein, dann natürlich ohne das hier gezeichnete Gestell 13.

Die Flachbildschirmwand 14 besteht im wesentlichen aus einer großen Zahl planar nebeneinander montierten einzelnen Gasentladungslampen 15, die entsprechend den Fig. 1 und 2 oder entsprechend Fig. 3 aufgebaut sind. Dadurch bilden sie Vollfarbpixel für eine Farbdarstellung mit zwei bzw. drei Primärfarben. Die grafische Bildinformation (also Hell-/Dunkelinformation) hat dabei eine der Größe der einzelnen Gasentladungslampen 15 entsprechende Ortsauflösung. Die Flachbildschirmwand 14 sollte also so ausgelegt sein, daß der Betrachter bei einem anzunehmenden Beobachtungsabstand insgesamt ein Bild erkennen kann und vorzugsweise eine einzelne Lampe nicht mehr für sich wahrnimmt.

Alternativ kann die Bildanzeigeeinrichtung 12 aus Fig. 4 auch aus jeweils monochromen, jedoch verschiedenfarbigen Gasentladungslampen 15 aufgebaut sein. Bei der in Fig. 4 dargestellten schachbrettartigen Anordnung entspricht das einem Muster der Primärfarben wie in Fig. 1, wobei jedoch das einzelne Quadrat oder Rechteck nunmehr nicht einem sehr kleinen Leuchtstoffleck, sondern einer kompletten Gasentladungslampe entspricht. Es ist natürlich auch möglich, eine drei Primärfarben angepaßte Anordnung wie etwa in Fig. 3 zu verwenden, wobei dann die einzelnen Gasentladungslampen 15 auch eine andere als eine rechteckige Form aufweisen können (in Fig. 3 nämlich als Parallelogramme mit 60°- und 120°-Winkeln). Außerdem ist es natürlich möglich, die einzelnen Gasentladungslampen 15 in Fig. 4 auch zeitlich sequentiell zu betreiben, um mit der einzelnen Lampe 15 jeweils insgesamt (und zeitlichen Mittelwert) eine Vollfaibdarstellung zu erreichen. Dabei kann die grafische Bildinformation entweder durch die Steuerung der Leistung der einzelnen Lampen 15 oder durch zusätzliche Verwendung etwa eines LCD-Filters erzielt werden, was die Kosten jedoch beträchtlich erhöht.

Im übrigen gilt die bereits in der Beschreibungseinleitung erwähnte Anmerkung, daß durch Unterteilung der einzelnen Lampen auch eine höhere örtliche Auflösung der grafischen Darstellung und der Farbdarstellung erreicht werden kann als der einzelnen Lampengröße entsprechend. Dies ist im wesentlichen eine ökonomische Frage, nämlich danach, ob ein Satz kleinerer Lampen oder eine dem Format des ganzen Satzes entsprechende, jedoch unterteilte, größere Lampe preisgünstiger herzustellen ist.

Ein wesentlicher Vorteil der Verwendung von stillen Entladungslampen für Bildanzeigeeinrichtungen 12 wie in Fig. 4 besteht darin, daß sich mit den stillen Entladungslampen bei einem vertretbaren Stromverbrauch eine sehr hohe Leuchtdichte erzielen läßt. Außerdem sind stille Entladungslampen außerordentlich schaltfest, d.h. für zeitlich veränderliche Daueranwendungen gut geeignet. Sie zeigen zudem praktisch kein Anlaufverhalten bzw. keine Temperaturabhängigkeit der Leuchtleistung. Diese Vorteile sind für Anwendungen solcher Bildanzeigeeinrichtungen in Sportstadien, bei Konzertübertragungen, in der Werbung, bei Verkehrsleitsystemen und bei allen anderen Anwendungen, bei denen es auf die großformatige Bilddarstellung ankommt, besonders geeignet.

## Patentansprüche

1. Bildanzeigeeinrichtung (12) aus einer Vielzahl Gasentladungslampen (15) mit jeweils einem mit einer Gasfüllung gefüllten Entladungsgefäß, zumindest zwei Elektroden (4, 5, 6), einer dielektrischen Schicht zwischen zumindest einer der Elektroden (4) und der Gasfüllung und einer Leuchtstoffschicht (2, 3, 9, 10, 11), wobei
die Gasentladungslampen (15) planar nebeneinander zu einer Fläche (14) angeordnet sind,
die Bildanzeige (12) farbig ist und jede Gasentladungslampe (15) jeweils ein Vollfarbpixel bildet,
die Elektroden (4, 5, 6) in getrennt betreibbare Elektrodengruppen (4, 5; 4, 6) unterteilt sind,
die Leuchtstoffschicht (2, 3, 9, 10, 11) in verschiedenfarbige Leuchtstoffteilflächen (2, 3; 9, 10, 11) unterteilt sind,
die verschiedenfarbigen Leuchtstoffteilflächen (2, 3; 9, 10, 11) den getrennt betreibbaren Elektrodengruppen (4,5; 4, 6) zugeordnet sind,
**dadurch gekennzeichnet, dass**
die Leuchtstoffteilflächen und Elektrodengruppen so verschachtelt sind, dass sich insgesamt mit jeder Elektrodengruppe eine für das Auge in Beobachtungsabstand homogene Ausleuchtung im wesentlichen der gesamten Lichtabstrahlungsfläche der jeweiligen Gasentladungslampe erzielen lässt.

2. Bildanzeigeeinrichtung (12) nach Anspruch 1, bei der die Gasentladungslampen (15) jeweils ausgelegt sind für einen zeitlich sequentiellen Betrieb mit aufeinanderfolgenden Farben.

3. Bildanzeigeeinrichtung (12) nach Anspruch 1, bei der die Gasentladungslampen (15) jeweils ausgelegt sind für einen simultanen Betrieb der einzelnen Farben.

4. Bildanzeigeeinrichtung (12) nach einem der vorstehenden Ansprüche, bei der jede Gasentladungslampe (15) eine Mehrzahl Vollfarbpixel bildet.

5. Bildanzeigeeinrichtung (12) nach einem der vorstehenden Ansprüche, bei der die Hell-/Dunkelbildinformation der Bildanzeige durch die jeweiligen Leistungen der Farbabstrahlungen der Gasentladungslampen (15) selbst gebildet wird.

6. Bildanzeigeeinrichtung (12) nach einem der Ansprüche 1 - 4, bei der den Gasentladungslampen ein Helligkeitsfilter (15) vorgesetzt ist.

7. Bildanzeigeeinrichtung (12) nach Anspruch 6, bei der das Helligkeitsfilter LCD-Elemente aufweist.

8. Bildanzeigeeinrichtung (12) nach einem der vorstehenden Ansprüche, zumindest Anspruch 2 und Anspruch 7, die aus einer flächigen Anordnung einer Mehrzahl von Anzeigevorrichtungen (15) besteht, die jeweils eine LCD-Anzeige und eine zeitlich sequentiell auf einanderfolgende farbenabstrahlende Gasentladungslampe (15) aufweisen.

## Claims

1. Image display device (12) comprising a plurality of gas discharge lamps (15), respectively having a discharge vessel filled with a gas fill, at least two electrodes (4, 5, 6), a dielectric layer between at least one of the electrodes (4) and the gas fill, and a luminescent layer (2, 3, 9, 10, 11),
the gas discharge lamps (15) being arranged next to one another in a plane to form a surface (14), and
the image display (12) being coloured and each gas discharge lamp (15) respectively forming a full colour pixel,
the electrodes (4, 5, 6) being subdivided into separately operable electrode groups (4, 5; 4, 6),
the luminescent layer (2, 3, 9, 10, 11) being subdivided into differently coloured elementary luminescent surfaces,
the differently coloured elementary luminescent surfaces (2, 3; 9, 10, 11) being assigned to the separately operable electrode groups (4, 5; 4, 6),
**characterized in that**
the elementary luminescent surfaces and electrode groups are interleaved in such a way that an illumination of essentially the entire light emission surface of the gas discharge lamp in question which is homogeneous to the eye at the observation distance can be obtained overall with each electrode group.

2. Image display device (12) according to Claim 1, in which the gas discharge lamps (15) are respectively configured for sequentially timed operation with successive colours.

3. Image display device (12) according to Claim 1, in which the gas discharge lamps (15) are respectively configured for simultaneous operation of the individual colours.

4. Image display device (12) according to one of the preceding claims, in which each gas discharge lamp (15) forms a multiple full colour pixel.

5. Image display device (12) according to one of the preceding claims, in which the light/dark image information of Image display is formed by the respective powers of the colour emissions of the gas discharge lamps (15) themselves.

6. Image display device (12) according to one of Claims 1 - 4, in which a brightness filter (15) is placed in front of the gas discharge lamps.

7. Image display device (12) according to claim 6, in which the brightness filter has LCD elements.

8. Image display device (12) according to one of the preceding claims, at least Claim 2 and Claim 7, which consists of a planar arrangement of a plurality of display devices (15), which respectively have an LCD display and a gas discharge lamp (15) that successively emits colour in a timed sequence.

## Revendications

1. Dispositif (12) d'affichage d'images, constitué d'une pluralité de lampes (15) à décharge dans un gaz ayant, respectivement, une enceinte de décharge emplie d'une atmosphère gazeuse, au moins deux électrodes (4, 5, 6), une couche diélectrique entre au moins une des électrodes (4) et l'enceinte de décharge et une couche (2, 3, 9, 10, 11) de substance luminescente, dans lequel
les lampes (15) à décharge dans un gaz sont disposées de manière plane, côte à côte, en formant une surface (14),
l'affichage (12) d'images est coloré et chaque lampe (15) de décharge dans un gaz forme, respectivement, un pixel de couleur pleine,
les électrodes (4, 5, 6) sont subdivisées en des groupes (4, 5 ; 4, 6) d'électrodes pouvant fonctionner séparément,
la couche (2, 3, 9, 10, 11) de substance luminescente est subdivisée en surfaces (2, 3, 9, 10, 11) partielles de substance luminescente de couleurs différentes,
les surfaces (2, 3, 9, 10, 11) partielles de substance luminescente de couleurs différentes sont associées aux groupes (4, 5 ; 4, 6) d'électrodes pouvant fonctionner séparément,
**caractérisé en ce que**
les surfaces partielles de substance luminescente et les groupes d'électrodes sont emboîtés de façon à pouvoir obtenir dans l'ensemble avec chaque groupe d'électrodes un éclairage homogène pour l'oeil à distance d'observation dans, sensiblement, toute la surface d'émission de lumière de la lampe à décharge dans un gaz respective.

2. Dispositif (12) d'affichage d'images suivant la revendication 1, dans lequel les lampes (15) à décharge dans un gaz sont conçues, respectivement, pour un fonctionnement en séquence dans le temps avec des couleurs successives.

3. Dispositif (12) d'affichage d'images suivant la revendication 1, dans lequel les lampes (15) à décharge dans un gaz sont conçues, respectivement, pour un fonctionnement simultané dans les diverses couleurs.

4. Dispositif (12) d'affichage d'images suivant l'une des revendications précédentes, dans lequel chaque lampe (15) à décharge dans un gaz forme une multiplicité de pixels de couleur pleine.

5. Dispositif (12) d'affichage d'images suivant l'une des revendications précédentes, dans lequel l'information d'image clair/sombre de l'affichage d'images est formée par les puissances respectives des émissions de couleurs des lampes (15) à décharge dans un gaz elles-mêmes.

6. Dispositif (12) d'affichage d'images suivant l'une des revendications 1 à 4, dans lequel un filtre (15) de luminosité est mis devant les lampes à décharge dans un gaz.

7. Dispositif (12) d'affichage d'images suivant la revendication 6, dans lequel le filtre de luminosité comporte des éléments LCD.

8. Dispositif (12) d'affichage d'images suivant l'une des revendications précédentes, au moins la revendication 2 et la revendication 7, qui est constitué d'un agencement plat d'une multiplicité d'appareillages (15) d'affichage qui ont, respectivement, un affichage LCD et une lampe (15) à décharge dans un gaz émettant en couleur successivement d'une manière séquentielle dans le temps.
